# EUROPÄISCHE PATENTSCHRIFT

(11) **EP 0 727 088 B1**
(45) Veröffentlichungstag und Bekanntmachung des Hinweises auf die Patenterteilung: **30.07.1997**
(21) Anmeldenummer: 94923585.7
(22) Anmeldetag: 22.08.1994
(51) Int. Cl.: H01H 9/34

(54) **SCHALTER**
SWITCH
COMMUTATEUR

(30) Priorität: 02.11.1993 AT 2199/93
(43) Veröffentlichungstag der Anmeldung: 21.08.1996
(73) Patentinhaber: FELTEN & GUILLEAUME AUSTRIA AG, 3943 Schrems-Eugenia 1 (AT)
(72) Erfinder: KADAN, Paul, A-1180 Wien (AT)
(74) Vertreter: Beer, Manfred, Dipl.-Ing.
(86) Internationale Anmeldenummer: AT9400117
(87) Internationale Veröffentlichungsnummer: WO9512888

(56) Entgegenhaltungen:
- EP-A- 0 183 145
- EP-A- 0 251 160
- DE-A- 1 922 747
- DE-A- 1 933 529
- DE-B- 1 185 269

## Beschreibung

Die Erfindung betrifft einen Schalter, insbesondere einen Selbstschalter, mit den Merkmalen des einleitenden Teils des unabhängigen Anspruches 1.

Bei bekannten Selbstschaltern wird der Raum zwischen dem ortsfesten Kontaktstück, das auf einem Kontaktstreifen angeordnet, also von diesem getragen wird, und dem beweglichen Kontakt, der in der AUS-Stellung an einem als Anschlag dienenden Kontaktstreifen anliegt, auf beiden Seiten durch Platten aus Keramik oder einem anderen synthetischen Material abgeschlossen. Aus diesem Raum gelangen die beim Öffnen der Kontakte (Abheben des beweglichen Kontaktes vom ortsfesten Kontaktstück) durch den gebildeten Lichtbogen entstehenden, ionisierten Gase zu einer Lichtbogenlöschkammer, in der eine Lichtbogenlöscheinrichtung aus mehreren Deionblechen angeordnet ist, und treten aus dieser durch Austrittsöffnungen aus dem Schaltergehäuse aus.

Aus der EP-A-251 160 ist ein Selbstschalter mit einer Löscheinrichtung mit den Merkmalen des einleitenden Teils des unabhängigen Anspruches 1 bekannt. Bei diesem bekannten Selbstschalter sind in den Platten zum Rand der Platten hin offene Ausschnitte vorgesehen. Diese bekannten Ausschnitte dienen dazu, den beim Öffnen der Kontaktstücke in der Vorkammer entstehenden Unterdruck auszugleichen und mit Hilfe des durch die Öffnungen in die Vorkammer eintretenden Gasstromes zur Entionisierung beizutragen. Das letztgenannte Merkmal kann durch Verwendung von gasabgebendem Material für die Platten verstärkt werden.

Wesentlich für den Effekt der Lichtbogenlenkung ist, daß die Kontaktstelle unmittelbar seitlich völlig abgedeckt ist, damit die beim Zünden des Lichtbogens entstehende Plasmasäule nicht seitlich abgelenkt wird und dadurch mit Verzögerung zu den Deionblechen gelangt.

Ziel der Erfindung ist es, das Ableiten der ionisierten Gase zu den Deionblechen in der Lichtbogenlöschkammer zu verbessern.

Erfindungsgemäß wird dies dadurch erreicht, daß bei dem Schalter die Merkmale des kennzeichnenden Teils von Anspruch 1 verwirklicht sind.

Bevorzugte und vorteilhafte Ausführungsformen des erfindungsgemäßen Schalters sind Gegenstand der Unteransprüche.

Bei der Erfindung steht der zwischen den Platten liegende und von den Kontaktstreifen begrenzte Raum mit den zwischen den Außenseiten der Platten und den Innenseiten der diesen benachbarten Wänden des Gehäuses liegenden Räumen durch die erfindungsgemäß im Inneren der Platten liegenden Öffnungen in Verbindung.

Durch die erfindungsgemäße Ausbildung der Platten, die den Raum zwischen dem ortsfesten Kontaktstück und dem beweglichen Kontakt in der AUS-Stellung begrenzen, mit wenigstens einer Öffnung, können bei Schaltungen, insbesondere bei Kurzschlußabschaltungen entstehende Gase zur Kontaktstelle zurückströmen, indem sie durch die wenigstens eine Öffnung in den Platten treten und zwischen den Platten und dem Gehäusewänden zur Kontaktstelle zurückströmen. Dadurch wird der den Lichtbogen; lauf, also die Bewegung des Lichtbogens zu den Deionblechen in der Lichtbogenlöschkammer behindernde Gasdruck im Bereich der Front des Lichtbogens verringert.

Da bei der Erfindung die Öffnungen im Gegensatz zur EP-A-251 160, wo die Öffnungen zum Rand der Platte hin offen sind, bzw. überhaupt durch Weglassen von Randteilen der Platten gebildet sind, innerhalb der Platten angeordnet sind, ergibt sich der Vorteil, daß die vorteilhafte Wirkung der Öffnungen in den Platten mit der eigentlichen Funktion der Platten (Schutz des Gehäuses) optimal kombiniert werden kann. Weiters kann die Lage der Öffnungen bei der Erfindung an die Gegebenheiten des Schalters (beispielsweise die Ausbildung der Kontakte) angepaßt werden.

Die bei allen Platten, die zur Begrenzung des Raumes zwischen dem ortsfesten Kontaktstück und dem beweglichen Kontakt verwendet werden, auftretende gasende Wirkung beim Einwirken eines Lichtbogens, die besonders bei Platten aus synthetischem Material besonders stark ist, ergibt sich durch die wenigstens eine Öffnung folgender, weiterer Effekt: Im Bereich der wenigstens einen Öffnung in den Platten ist die gasende Wirkung durch die verkleinerte Plattenfläche kleiner als im übrigen Bereich der Platte. Dadurch ergibt sich eine relativ stärker gasende Wirkung der Platten in dem an der Kontaktstelle liegenden Bereich, so daß der Lichtbogen durch den im Lichtbogenrücken wirkenden, relativ erhöhten Gasdruck zusätzlich beschleunigt wird.

Insbesondere ist es bei der Erfindung vorteilhaft, wenn die wenigstens eine Öffnung in den Platten im Bereich eines Horns in dem Kontaktstreifen vorgesehen sind, der das ortsfeste Kontaktstück trägt. Die durch die Gasdruckdifferenz auf Grund der gasenden Wirkung der Platten aus synthetischem Material entstehende, den Lichtbogen beschleunigende Wirkung (erhöhter Gasdruck im Lichtbogenerücken) ist dann besonders günstig.

Weitere Einzelheiten und Merkmale der Erfindung ergeben sich aus der nachstehenden Beschreibung eines Ausführungsbeispieles der Erfindung, das in den Zeichnungen gezeigt ist.

Es zeigt:
Fig. 1 schematisch und in Seitenansicht den Teil eines Selbstschalters mit ortsfestem Kontaktstück, beweglichem Kontakt und einer Platte und
Fig. 2 den Bereich von Fig. 1 im Schnitt mit den zugehörigen Gehäuseteilen.

Die Erfindung kann bei jedem Schalter, der für höhere Stromstärken ausgelegt, ist, insbesondere aber für Selbstschalter, wie Leitungsschutzschalter, die im Kurzschlußfall ausschalten müssen, mit besonderem Vorteil eingesetzt werden.

Wie an sich bekannt, wird das ortsfeste Kontaktstück von einem Kontaktstreifen 1 getragen, der zu einem Horn 6 (U-förmige Schlaufe) geformt ist. Dem Kontaktstück 5 und dem Horn 6 gegenüberliegend ist ein Leiterstreifen 3 vorgesehen, der als Anlage für den beweglichen Kontakt 2 dient, wenn sich dieser in der in Fig. 2 gezeigten AUS-Stellung befindet.

Der Raum 8 zwischen dem Kontaktstreifen 1 und dem Leiterstreifen 3 wird nach beiden Seiten hin von Platten 7 begrenzt. Die Platten 7 sind im Gehäuse, das den Selbstschalter in sich aufnimmt, so angeordnet, daß zwischen den nach innen weisenden Flächen 9 der Gehäusewände 10 und den nach außen weisenden Flächen 12 der Platten 7 jeweils ein Raum 11 frei bleibt, wie dies in Fig. 2 gezeigt ist.

Im Bereich des Horns 6 im Kontaktstreifen 1, der den ortsfesten Kontakt 5 trägt, sind in jeder der beiden Platten 7 ringsum vom Werkstoff der Platte 7 begrenzte Öffnungen 4, z.B. in Form von Bohrungen, vorgesehen. Es ist je Platte 7 wenigstens eine Öffnung 4 vorgesehen, wobei die in Fig. 1 gezeigte Anordnung von drei beispielsweise in den Ecken eines gleichseitigen Dreiecks liegenden Öffnungen 4 auf der vom Kontaktstück 5 abgekehrten Seite des Horns 6 des Kontaktstreifens 1 besonders günstig und daher erfindungsgemäß bevorzugt ist.

Durch die Öffnungen 4 in den Platten 7 ergibt sich beim (Kurzschluß-)Ausschalten (Abheben des beweglichen Kontaktes 2 vom ortsfesten Kontakt 5) folgende vorteilhafte Wirkung: Durch die Öffnungen 4 wird den beim (Kurzschluß-)Ausschalten entstehenden Gasen eine zusätzliche Möglichkeit zum Rückströmen zur Kontaktstelle 5 eröffnet (dies ist in Fig. 2 durch Pfeile symbolisiert). Dadurch wird der den Lichtbogenlauf (das Ableiten des (Kurzschluß-)Lichtbogens zu den Deionblechen einer Lichtbogenlöschkammer, nicht gezeigt) hemmende Gasdruck im Bereich der Lichtbogenstirn (vordere Front des Lichtbogens) zusätzlich reduziert.

Weiters ist durch die Öffnungen 4 in den Platten 7, die beispielsweise aus einem gasenden Kunststoff, wie Polymethylmethacrylat, hergestellt sind, die für die gasende Wirkung zur Verfügung stehende Fläche der Platten 7 im Bereich des Horns 6 verkleinert, da dort wegen der Öffnungen 5 weniger Material vorliegt. Dadurch ergibt sich eine relativ stärkere gasende Wirkung der Platten 7 in dem an der Kontaktstelle 5 liegenden Bereich, so daß sich eine relative Gasdruckdifferenz in den durch die gasende Wirkung der Platten 7 gebildeten Gasen ergibt, weshalb die Bewegung des (Kurzschluß-)Lichtbogens durch den erhöhten, im Lichtbogenrücken wirkenden Gasdruck, der von der gasenden Wirkung der Platten 7 herrührt, zusätzlich beschleunigt wird.

Zusammenfassend kann die Erfindung beispielsweise wie folgt dargestellt werden:

Ein Schalter besitzt ein ortsfestes Kontaktstück 5, das an einem im Gehäuse des Schalters festgelegten Kontaktstreifen 1 befestigt ist, einen im Gehäuse des Schalters verschwenkbar gelagerten, beweglichen Kontakt 2 und einen Leiterstreifen 3, der als Anschlag für den beweglichen Kontakt 2 in seiner AUS-Stellung dient. Der Raum 8 zwischen dem Kontaktstreifen 1 und dem Leiterstreifen 3 ist auf beiden Seiten von Platten 7 begrenzt. In den Platten 7 sind je drei Öffnungen 4 vorgesehen, die aus dem von den durch die Kontaktstreifen 1, dem Leiterstreifen 3 und den Platten 7 begrenzten Raum 8 heraus in die Räume 11 zwischen den Platten 7 und den zugeordneten Wänden 10 des Gehäuses führen.

Durch diese Öffnungen 4 in den Platten 7 können Lichtbogengase austreten und zur Kontaktstelle zurückströmen, so daß die Bewegung der Lichtbogengase zu einer Lichtbogenlöschkammer unterstützt wird. Weiters bildet sich wegen der durch die Öffnungen 4 bereichsweise verkleinerten Fläche der Platten 7 ein die Bewegung der Lichtbogengase zur Lichtbogenlöschkammer unterstützender Gasdruckunterschied zwischen der Vorderseite und der Rückseite des Lichtbogens aus.

## Patentansprüche

1. Schalter, insbesondere Selbstschalter, mit einem ortsfesten Kontaktstück (5), das an einem im Gehäuse des Schalters festgelegten Kontaktstreifen (1) befestigt ist, mit einem im Gehäuse des Schalters verschwenkbar gelagerten, beweglichen Kontakt (2) und mit einem Kontaktstreifen (3), der als Anschlag für den beweglichen Kontakt (2) in seiner AUS-Stellung dient, wobei der Raum zwischen dem Leiterstreifen (1) und dem Kontaktstreifen (3) auf beiden Seiten von Platten (7) begrenzt ist, und wobei die vom Raum (8) abgekehrten Flächen (12) der Platten (7) von den zugekehrten Seiten (9) der Gehäusewände (10) einen Abstand aufweisen, dadurch gekennzeichnet, daß innerhalb jeder der Platten (7) wenigstens eine Öffnung (4) vorgesehen ist, die aus dem von den Kontaktstreifen (1, 3) und den Platten (7) begrenzten Raum herausführt.

2. Schalter nach Anspruch 1, dadurch gekennzeichnet, daß die wenigstens eine Öffnung (4) jeder Platte (7) in dem einer Lichtbogenlöschkammer benachbarten Bereich der Platten (7) vorgesehen ist.

3. Schalter nach Anspruch 1 oder 2, wobei in dem das ortsfeste Kontaktstück (5) tragenden Kontaktstreifen (1) ein U-förmig gebogenes Horn (6) ausgebildet ist, das auf den weiteren Kontaktstreifen (3) zu weist, dadurch gekennzeichnet, daß die wenigstens eine Öffnung (4) in jeder Platte (7) im Bereich des Horns (6) des Kontaktstreifens (1) angeordnet ist.

4. Schalter nach einem der Ansprüche 1 bis 3, dadurch gekennzeichnet, daß in jeder der Platten (7) mehrere Öffnungen (4), vorzugsweise drei Öffnungen (4) vorgesehen sind.

5. Schalter nach Anspruch 4, dadurch gekennzeichnet, daß in jeder Platte (7) zwei Öffnungen (4) dem das Horn (6) bildenden Abschnitt des Kontaktstreifens (1) benachbart und eine weitere Öffnung (4) zu den beiden anderen nach Form eines im wesentlichen gleichseitigen Dreiecks angeordnet ist.

6. Schalter nach einem der Ansprüche 1 bis 5, dadurch gekennzeichnet, daß die Platten (7) aus einem unter Einwirkung der Hitze eines Lichtbogens Gas abgebenden Kunststoff, vorzugsweise Polymethylmethacrylat, bestehen.

## Revendications

1. Interrupteur, notamment disjoncteur automatique, comportant un contact fixe (5) qui est fixé à une bande de contact (1) assujettie au boîtier de l'interrupteur, un contact mobile (2) qui est monté pivotant dans le boîtier de l'interrupteur et une bande de contact (3) qui sert de butée au contact mobile (2) dans la position de coupure de celui-ci, l'espace entre la bande conductrice (1) et la bande de contact (3) étant limité des deux côtes par des plaques (7) et les surfaces (12) des plaques (7) éloignées de l'espace (8) étant disposées à une certaine distance des faces (9) en vis-à-vis des parois (10) du boîtier, caractérisé par le fait qu'au moins une ouverture (4) est prévue à l'intérieur de chacune des plaques (7), laquelle ouverture mène à l'extérieur de l'espace délimité par les bandes de contact (1, 3) et les plaques (7).

2. Interrupteur selon la revendication 1, caractérisé par le fait que l'ouverture (4), au nombre d'au moins une, dans chaque plaque (7) est prévue dans une zone des plaques (7) voisine d'une chambre de soufflage d'arc.

3. Interrupteur selon la revendication 1 ou 2, une corne (6) pliée en U, tournée vers l'autre bande de contact (3) étant formée dans la bande de contact (1) qui porte le contact fixe (5), caractérisé par le fait que l'ouverture (4), au nombre d'au moins une, dans chaque plaque (7) est disposée dans la région de la corne (6) de la bande de contact (1).

4. Interrupteur selon l'une des revendications 1 à 3, caractérisé par le fait que plusieurs ouvertures (4), de préférence trois ouvertures (4), sont prévues dans chacune des plaques (7).

5. Interrupteur selon la revendication 4, caractérisé par le fait que deux ouvertures (4) sont disposées dans chacune des plaques (7), dans le voisinage de la partie de bande de contact (1) qui forme la corne (6) et qu'une ouverture (4) supplémentaire est disposée de manière à former un triangle sensiblement équilatéral avec les deux premières ouvertures.

6. Interrupteur selon l'une des revendications 1 à 5, caractérisé par le fait que les plaques (7) sont réalisées en une matière plastique qui libère du gaz sous l'action de la chaleur d'un arc électrique, de préférence sont réalisées en polyméthylméthacrylate.

## Claims

1. A switch, especially an automatic contact-breaker, with a positionally fixed contact piece (5) which is fixed on a contact strip (1) positioned in the housing of the switch, a movable contact (2) mounted tiltably in the housing of the switch, and a contact strip (3) which serves as a stop for the movable contact (2) in its off position, wherein the space between the conductor strip (1) and the contact strip (3) is bounded by plates (7) on both sides and wherein the sides (12) of the plates (7) facing away from the space (8) are spaced from the facing sides (9) of the housing wall (10), characterized in that at least one opening (4) is provided in each of the plates (7) and leads out from the space bounded by the contact strips (1, 3) and the plates (7).

2. A switch according to claim 1, characterized in that the at least one opening (4) in each plate (7) is provided in a region of the plates (7) adjacent to an arc extinguishing chamber.

3. A switch according to claim 1 or 2, wherein a bow (6) bent in a U-shape is formed in the contact strip (1) carrying the positionally fixed contact piece (5) and faces towards the further contact strip (3), characterized in that the at least one opening (4) is arranged in each plate (7) in the region of the bow (6) of the contact strip (1).

4. A switch according to any of claims 1 to 3, characterized in that a plurality of openings (4), preferably three openings (4) are provided in each of the plates (7).

5. A switch according to claim 4, characterized in that two openings (4) are arranged in each plate (7) adjacent the section of the contact strip (1) forming the bow (6) and a further opening (4) is arranged relative to the others according to the shape of a substantially equilateral triangle.

6. A switch according to any of claims 1 to 5, characterized in that the plates (7) consist of a plastics material giving off gas under the action of the heat of an arc, preferably of polymethylmethacrylate.
